# EUROPÄISCHE PATENTANMELDUNG

(11) **EP 1 582 130 A1**
(43) Veröffentlichungstag der Anmeldung: **05.10.2005**
(21) Anmeldenummer: 05006331.2
(22) Anmeldetag: 23.03.2005
(51) Int. Cl.: A47K 13/24, A47K 5/04, B65D 77/04

(54) **Behältnis enthaltend einen Einsatz, der einen Gegenstand enthält**

(30) Priorität: 30.03.2004 DE 202004004964 U
(71) Anmelder: Lindner, Thomas, 42697 Solingen (DE)
(72) Erfinder: Lindner, Thomas, 42697 Solingen (DE)
(74) Vertreter: Gudat, Axel

(57) **Zusammenfassung**

Die Erfindung betrifft ein Behältnis, insbesondere in Form eines Gebrauchsgegenstandes, der zumindest teilweise oder vollständig aus einem zumindest teilweise lichtdurchlässigem oder transparentem Material besteht und einen Hohlraum zur Aufnahme eines Gegenstandes aufweist. Derartige Behältnisse sind vielfältig bekannt, wobei der in dem Behältnis angeordnete Gegenstand ein Dekorationsgegenstand, Informationsträger oder dergleichen sein kann. Der Erfindung liegt die Aufgabe zugrunde, den Anwendungsbereich derartiger Behältnisse zu erweitern. Hierzu wird vorgeschlagen, das Behältnis mit einem Einsatz (7) zu versehen, der zumindest teilweise aus einem zumindest teilweise lichtdurchlässigem oder transparentem Material besteht, wobei der Gegenstand in dem Einsatz (7) angeordnet ist und der Einsatz (7) ortsfest in dem Behältnis (1) festgelegt ist. Der Einsatz kann insbesondere aus einer Folie bestehen.

## Beschreibung

Die Erfindung betrifft ein Behältnis, insbesondere in Form eines Gebrauchsgegenstandes, der zumindest teilweise oder vollständig aus einem zumindest teilweise lichtdurchlässigem oder transparentem Material besteht und einen Hohlraum zur Aufnahme eines Gegenstandes aufweist. Derartige Behältnisse sind vielfältig bekannt, wobei der in dem Behältnis angeordnete Gegenstand ein Dekorationsgegenstand, Informationsträger oder dergleichen sein kann.

Beispielsweise ist es bekannt, einen Toilettendeckel oder eine Toilettenbrille als ein derartiges Behältnis auszubilden, wobei in dem Hohlraum beliebige Dekorationsgegenstände angeordnet sein können, wie Kunststoffblumen, Spielzeugautos oder dergleichen.

Die Einbringung von Gegenständen in den Hohlraum des Behältnisses ist bezüglich der Art der Gegenstände jedoch eingeschränkt, da der Art nach praktisch nur feste Gegenstände in Frage kommen. Die Anordnung von Flüssigkeiten in dem Behältnis ist hierbei praktisch nicht möglich, da die Einbringung der Flüssigkeit in den Hohlraum schwierig und bei Beschädigung des Behältnisses ein Auslaufen der Flüssigkeit zu befürchten ist.

Der Erfindung liegt die Aufgabe zugrunde, den Anwendungsbereich derartiger Behältnisse zu erweitern.

Die Aufgabe wird erfindungsgemäß dadurch gelöst, dass ein Einsatz vorgesehen ist, der zumindest teilweise oder vollständig aus einem zumindest teilweise lichtdurchlässigen oder vollständig transparentem Material besteht, wobei der Gegenstand in dem Einsatz angeordnet ist und wobei der Einsatz ortsfest in dem Behältnis, d. h. in dem Hohlraum desselben, festgelegt ist. Einsatz und/oder Behältnis können hierbei vollständig aus einem transparenten Material wie beispielsweise Plexiglas bestehen, wobei selbstverständlich auch andere geeignete Materialien einsetzbar sind. Durch die Transparenz oder Teillichtdurchlässigkeit des Materials kann der in dem Einsatz angeordnete Gegenstand von einer das Behältnis betrachtenden Person wahrgenommen werden. Gegebenenfalls kann das Material auch lichtstreuende Bestandteile enthalten, sofern der innerhalb des Einsatzes angeordnete Gegenstand noch von Außen wahrnehmbar ist. Es versteht sich, dass das Material praktisch glasklar oder auch ein eingefärbtes Material wie beispielsweise ein farbiges, teillichtdurchlässiges Material, beispielsweise ein farbiger, lichtdurchlässiger Kunststoff, sein kann. Dies gilt jeweils für Behältnis und Einsatz. Vorzugsweise ist das Material von Behältnis und Einsatz jedoch ungefärbt, d. h. vollständig lichtdurchlässig und glasklar.

Dadurch, dass ein separater Einsatz vorgesehen ist, können in dem Behältnis praktisch beliebige Gegenstände auf beliebige Art und Weise angeordnet werden, da der mit dem Gegenstand bestückte Einsatz einer separaten Qualitätsüberwachung unterworfen werden kann. Ferner ist es auch möglich, in dem Behältnis schwer zu handhabende Gegenstände wie beispielsweise auch Flüssigkeiten, die im Sinne der Erfindung als Gegenstand anzusehen sind, anzuordnen. So weist das Behältnis selber, um dessen Funktionalität zu genügen, oftmals eine kompliziertere Form auf oder ist mit Befestigungsmitteln versehen, um das Behältnis an seinem Bestimmungsort befestigen zu können, wie dies beispielsweise bei einer Toilettenbrille der Fall ist. Dadurch, dass der Einsatz zusammen mit dem diesen enthaltenden Gegenstand separat hergestellt werden kann, kann der Einsatz ohne derartige Befestigungsmittel ausgebildet werden, wodurch der Herstellungsaufwand insgesamt verringert wird. Ferner ist eine erhöhte Sicherheit bei der Benutzung des Behältnisses gegeben, beispielsweise wenn dieses bei bestimmungsgemäßer Benutzung durch die jeweilige Person belastet wird, wie dies beispielsweise bei einer Toilettenbrille, einem Hocker, einem Sitzmöbel, einer Personenwaage oder dergleichen der Fall ist. Des Weiteren wird durch die teillichtdurchlässige oder transparente, vorzugsweise vollständig lichtdurchlässige, Ausbildung des Behältnisses eine besondere optische "Leichticjkeit" des Behältnisses erzielt.

Es versteht sich, dass das mit einer Flüssigkeit, insbesondere mit zwei miteinander nicht mischbaren Flüssigkeiten, befüllte Behältnis weitere mehr oder weniger formstabile bzw. starre Gegenstände enthalten kann, deren spezifische Dichte zumindest in etwa derjenigen der Flüssigkeit entsprechen können, so dass die formstabilen Gegenstände leicht bei einer Bewegung des Behältnisses aufschwimmen. Insbesondere können im Falle der Verwendung von zwei nichtmischbaren Flüssigkeiten auch mehr oder weniger formstabile Gegenstände eingesetzt werden, deren Dichte zwischen derjenigen der leichteren und schwereren Flüssigkeit liegt, so dass der formstabile Gegenstand an der Phasengrenze der beiden Flüssigkeiten schwebt, wodurch optisch besonders reizvolle Effekte erzielt werden können. Es versteht sich, dass im einfachsten Fall derartige Gegenstände partikelförmig ausgeführt sein können, beispielsweise in Form eines Granulats, schuppenartigen Partikeln oder dergleichen, aber auch komplexere Formen einnehmen können.

Vorzugsweise ist der Einsatz passgenau in den Hohlraum des Gegenstandes eingesetzt, so dass dieser aufgrund seiner Dimensionierung bei beliebiger Lageänderung des Behältnisses unverrückbar in dem Hohlraum festgelegt ist. Der Einsatz stützt sich hierbei an zumindest zwei, vorzugsweise drei, vier oder mehr Punkten an der den Hohlraum definierenden Innenwandung des Behältnisses ab. Weitere Mittel zur Festlegung des Einsatzes innerhalb des Hohlraumes, wie beispielsweise ein Verkleben, welches mit Hilfe von Klebemitteln aber gegebenenfalls auch ohne zusätzliche Klebemittel wie durch Ultraschallschweißen oder dergleichen erfolgen kann, sind hierdurch entbehrlich, wenn auch derartige Mittel oder Befestigungsarten gegebenenfalls eingesetzt sein können. Vorzugsweise ist der Einsatz somit aufgrund seiner geometrischen Abmessungen ortsfest und lageunveränderlich in dem Hohlraum des Behältnisses festgesetzt.

Nach einer bevorzugten Weiterbildung liegt der in dem Hohlraum angeordnete Einsatz vollflächig und spielfrei an der den Hohlraum definierenden Innenwandung des Gegenstandes an, so dass eine große Anlagefläche des Einsatzes an der Innenwandung gegeben ist.

Besonders bevorzugt füllt der Einsatz den Hohlraum vollständig aus, insbesondere ohne jeglichen Luftspalt, wobei der Einsatz mit der gesamten den Hohlraum definierenden Innenwandung des Gegenstandes zur Anlage kommt. Hierdurch ist eine besonders sichere Anordnung des Einsatzes in dem Behältnis gegeben, insbesondere dann, wenn das Behältnis hohen Kräften ausgesetzt ist, beispielsweise der Gewichtskraft des jeweiligen Benutzers. Unabhängig hiervon können die Brechungsindizes der Materialien, aus welchen das Behältnis und der Einsatz bestehen, derart gewählt sein, dass das Behältnis von dem jeweiligen Benutzer betrachtet, als einheitlicher Gegenstand erscheint und der Einsatz somit optisch nicht oder praktisch nicht wahrnehmbar ist. Einsatz und Behältnis können hierbei insbesondere aus dem gleichen Material bestehen, beispielsweise aus Plexiglas.

Gegebenenfall können zwischen Einsatz und Innenwandung des Behältnisses aber auch Abstandshalter vorgesehen sein, die beispielsweise auch deformierbar, z.B. in Form von Schaumstoffen, ausgeführt sein können.

Vorteilhafterweise besteht das Behältnis aus einem bruchsicheren Material und ist in einer zumindest im wesentlichen starren und bruchsicheren Bauweise ausgeführt, d.h. mit einer ausreichenden Materialstärke, um der bestimmungsgemäßen Benutzung standzuhalten. Dies gilt insbesondere dann, wenn das Behältnis dem Körpergewicht des Benutzers standzuhalten hat und beispielsweise als Toilettenbrille, Personenwaage, Tritthocker, Sitzmöbel oder dergleichen ausgeführt ist.

Das Behältnis kann hierbei insbesondere aus Oberschale und Unterschale bestehen, die durch eine verbindungsnaht miteinander verbunden sind, es versteht sich, dass die Ober- oder Unterschale jeweils auch als ebener Deckel bzw. ebene Bodenplatte ausgeführt sein kann, so dass lediglich die weitere Teilschale gewölbt oder anders strukturiert ist.

Besonders bevorzugt besteht der Einsatz aus einem bruchsicheren Material und ist zumindest im wesentlichen starr und bruchsicher ausgeführt, insbesondere mit einer ausreichenden Materialstärke, um gegebenenfalls auch in sich dem Gewicht des jeweiligen Benutzers standzuhalten. Eine bruchsichere Ausführung des Einsatzes kann gegeben sein, wenn das Behältnis selber nicht bruchsicher ausgeführt ist, beispielsweise in einer relativ geringen Materialstärke. Der Einsatz kann insbesondere aber auch im wesentlichen starr und bruchsicher ausgeführt sein, wenn das Behältnis selber bereits bruchsicher ausgeführt ist, so dass eine erhöhte Sicherheit bei der Benutzung des Behältnisses gegeben ist, um beispielsweise ein Auslaufen von Flüssigkeit aus dem Einsatz zu verhindern, falls das Behältnis wider Erwarten doch beschädigt werden sollte.

Der Einsatz kann als Ober- und Unterschale ausgebildet sein, wobei Ober- oder Unterschale auch als ebener Deckel bzw. als ebener Boden ausgeführt sein können und lediglich die zweite Teilschale gewölbt oder strukturiert ausgeführt ist.

Die Naht von Oberschale und Unterschale des Behältnisses und/oder des Einsatzes kann insbesondere in Art einer vollumfänglichen Verbindungsnaht ausgeführt sein, die sich insbesondere in einer Hauptebene des Gegenstandes, insbesondere der Hauptebene mit der größten Querschnittsfläche erstrecken kann.

Ober- und Unterschale von Behältnis und/oder Einsatz können durch übliche geeignete Techniken lösbar oder dauerhaft miteinander verbunden sein, beispielsweise durch Verkleben, verschweißen oder dergleichen. Die Verbindung von Ober- und Unterschale des Einsatzes, vorzugsweise auch zusätzlich des Behältnisses, ist insbesondere mediendicht, im besonderen luftdicht, wenn in dem Einsatz eine Flüssigkeit oder ein anderes fluides Medium angeordnet ist.

Die verbindungsnaht des Behältnisses und/oder des Einsatzes kann jedoch auch anders angeordnet sein, beispielsweise in Form einer Naht in einer Fläche, die den jeweils geringsten Querschnitt des Behältnisses oder Einsatzes darstellt, d. h. beispielsweise im Falle eines ringförmigen Körpers als eine Naht, die ein Querschnittssegment des Ringkörpers umfänglich umgibt. Beispielsweise kann der Einsatz auch in Art eines Schlauches gefertigt sein, der an einem oder an beiden Enden durch eine Naht verschlossen ist.

Die Verbindungsnaht von Oberschale und Unterschale des Behältnisses einerseits und die Verbindungsnaht von Oberschale und Unterschale des Einsatzes andererseits sind vorzugsweise nicht deckungsgleich zueinander angeordnet, sie können jedoch gegebenenfalls in einem Teilbereich miteinander überlappen. Vorzugsweise sind die beiden genannten Nähte in der Höhe zueinander versetzt, so dass keinerlei Überschneidungsbereiche vorliegen. Sollte somit eine der Nähte aufgrund zu hoher Beanspruchungen versagen, so wird die Naht des anderen Bauteils nicht unmittelbar ebenfalls beansprucht. Ist beispielsweise die Unterschale des Behältnisses als ebene Platte angeordnet, so kann die Unterschale des Einsatzes eine beträchtliche Materialstärke aufweisen, wobei die Oberschale des Einsatzes auf die plattige Unterschale aufgesetzt ist, so dass bereits hierdurch ein Höhenversatz der beiden genannten Verbindungsnähte resultiert. Ein entsprechender Höhenversatz ist auch durch andere geeignete Anordnungen der Verbindungsnähte möglich.

Ferner kann der Einsatz gegebenenfalls aus einer reißfesten Folie oder einem elastisch deformierbaren Formmaterial, beispielsweise einem in einem Formgebungsverfahren hergestellten Kunststoffkörper, hergestellt sein. Der Formkörper kann hierbei beispielsweise durch manuelle Kraftausübung oder durch die bei bestimmungsgemäßer Benutzung ausgeübten Kräfte elastisch deformierbar sein.

Ist der Einsatz mit einer Flüssigkeit gefüllt, so ist der Einsatz vorzugsweise in einer Wandstärke gefertigt, dass der Einsatz gegenüber dem Flüssigkeitsdruck und gegebenenfalls den Handhabungsbedingungen des Einsatzes zur Herstellung des Behältnisses formstabil ist. Dies gilt insbesondere, wenn der Einsatz nur teilweise mit Flüssigkeit befüllt ist.

Die Herstellung des Behältnisses kann vorteilhafterweise derart erfolgen, dass der Einsatz, der mit einer Flüssigkeit bzw. einer Flüssigkeit und weiteren formstabilen Gegenständen oder mit einem zumindest im wesentlichen formstabilen Gegenstand allgemein befüllt ist, dicht, insbesondere flüssigkeitsdicht, verschlossen wird und anschließend in die Oberschale oder Unterschale des Behältnisses eingelegt wird. Anschließend kann durch ein vakuumverfahren mögliche eingeschlossene Luft zwischen Einsatz und der jeweiligen Schale des Behältnisses entfernt und unter währendem Vakuum die jeweils zweite Teilschale des Behältnisses auf die erste aufgelegt und mit dieser verbunden werden. Hierdurch kann in besonderer Weise sichergestellt werden, dass Lufteinschlüsse in dem Behältnis vermieden und der Einsatz vollflächig und spaltfrei, vorzugsweise über die gesamte den Hohlraum bildende Innenwandung des Einsatzes, an dieser anliegt. Es versteht sich, dass der Einsatz eine für das Vakuumverfahren ausreichende Wandstärke aufweist und vorzugsweise unter den genannten Verfahrensbedingungen als formstabiler Körper zu handhaben ist.

Insbesondere kann der Hohlraum des Behältnisses und des Einsatzes ringförmig ausgeführt sein, beispielsweise in Ausbildung als Toilettenbrille oder auch als Toilettendeckel, wobei der Einsatz im wesentlichen der Gestalt des Toilettendeckel entsprechen aber auch als ringförmiger Einsatz ausgeführt sein kann, wobei das Ringinnere frei bleiben oder ausgefüllt sein kann, beispielsweise durch anderen Gegenstand, Schaum oder dergleichen. Es sind aber auch eine Vielzahl anderer Anwendungen des Einsatzes möglich wie z.B. als Seifenschale, wobei das Seifenstück in oder auf den ringförmigen Bereich aufgelegt wird, als Uhrengehäuse, so dass in den Ring ein Uhrwerk einzusetzen ist oder dergleichen.

Das Behältnis kann insbesondere eine einheitliche Wandstärke aufweisen, so dass der Hohlraum ansonsten das Behältnis praktisch vollständig ausbildet und der Einsatz so eine maximale Größe aufweisen kann.

Sind an dem Behältnis Befestigungsmittel anzubringen, wie beispielsweise im Falle einer Toilettenbrille, so erstrecken sich diese vorzugsweise vollständig außerhalb des Hohlraumes, so dass die Herstellung des vollständigen Behältnisses vereinfacht und eine Beschädigung des Einsatzes durch etwaige Befestigungsmittel verhindert ist.

Die Erfindung sei nachfolgend beispielhaft beschrieben und anhand der Zeichnungen beispielhaft erläutert. Es zeigen:
- Figur 1, 2: eine Querschnittsansicht und Draufsicht auf ein erfindungsgemäßes Behältnis in Form einer Seifenschale,
- Figur 3, 4: eine Querschnittsansicht auf eine Anordnung aus Toilettendeckel (Fig. 4) bzw. Toilettenbrille (Fig. 3), jeweils in Ausbildung als erfindungsgemäßes Behältnis,
- Figur 5, 6: eine Draufsicht auf eine Toilettenbrille gemäß Figur 3 (Fig. 5) bzw. auf einen Toilettendeckel gemäß Figur 4 (Fig. 6).

Die Figuren 1 bis 6 zeigen verschiedene Ausführungsbeispiele von erfindungsgemäßen Behältnissen in Form einer Seifenschale, einer Toilettenbrille bzw. eines Toilettendeckels, wobei es sich versteht, dass vielfältige andere Ausführungsformen realisierbar sind. Sofern somit nicht auf bestimmte Unterschiede abgehoben wird, gelten die nachfolgenden Ausführungen für jede der hier dargestellten und andere geeignete Ausführungsformen. Der Einfachheit halber sei für die weiteren Erläuterungen insbesondere auf die Figuren 3 bis 6 Bezug genommen.

In den Figuren besteht das Behältnis 1 jeweils aus einer Unterschale 2 und einer Oberschale 3, die aus einem formstabilen, d. h. manuell nicht deformierbaren Material in ausreichender Wandstärke gefertigt sind, wobei das Material vollständig lichtdurchlässig ist, beispielsweise aus glasklarem Plexiglas besteht. Selbstverständlich kann auch ein anderer teillichtdurchlässiger Kunststoff, insbesondere ein farbiger Kunststoff, eingesetzt werden. Ober- und Unterschale weisen somit jeweils einen aufeinander zuweisenden umlaufenden Rand 4 bzw. 5 auf, so dass die jeweilige Ober- und Unterschale Stoß-auf-Stoß aufeinandergelegt werden kann. Es versteht sich, dass bei geeigneten Gegenständen die Unterschale oder die Oberschale auch im Wesentlichen plattenförmig ausgebildet sein kann, so dass die andere Teilschale bündig und gratfrei abschließend auf die Platte aufgesetzt wird, um das Behältnis zu ergeben. Die Verbindungsnaht 6 ist somit als vollumfänglich umlaufende Naht ausgeführt, die in dem Querschnitt des Behältnisses mit größter Querschnittsfläche angeordnet ist, so dass das Behältnis durch die Naht sozusagen scheibenförmig durchtrennt wird. Die Verbindungsnaht 6 ist vorzugsweise mediendicht oder flüssigkeitsdicht bezogen auf die in dem Einsatz möglicherweise eingesetzte Flüssigkeit (siehe unten) ausgeführt, ohne dass dies immer zwingend notwendig sein muss. Die verbindungsnaht 6 kann beispielsweise durch Verschweißen, insbesondere zusatzstofffreies Verschweißen wie thermisches Schweißen, Ultraschallschweißen oder dergleichen aber auch auf andere Weise hergestellt sein.

In dem Gebilde aus Ober- und Unterschale, welches eine Art Gehäuse ausbildet, ist ein Einsatz 7 angeordnet, der wiederum aus einer Unterschale 8 und einer Oberschale 9 besteht, für welche jeweils die obigen Ausführungen bezüglich des Behältnisses gelten können. Insbesondere kann auch der Einsatz - wie auch das Behältnis - aus einem bruchfesten Material in einer Wandstärke bestehen, so dass bereits der Einsatz selber den bei bestimmungsgemäßem Gebrauch des Behältnisses einwirkenden Kräften wie beispielsweise dem Körpergewicht des jeweiligen Benutzers, sicher standhält.

Unterschale 8 und Oberschale 9 des Einsatzes 7 weisen somit ebenfalls jeweils einen vollumfänglichen Randbereich auf, so dass die Randbereiche Stoß-an-Stoß aufeinander gelegt werden, um den Einsatz zu bilden. Die Verbindungsnaht 10 zwischen Unter- und Oberschale 8, 9 ist auch hier vollumfänglich ausgebildet und im Querschnitt mit größter Querschnittsfläche angeordnet. Das Fügeverfahren kann wie oben beschrieben ausgewählt sein, insbesondere wenn Behältnis und Einsatz aus demselben Material wie beispielsweise glasklarem Plexiglas oder einem anderen Kunststoffmaterial bestehen.

Wie aus den Figuren ersichtlich, insbesondere auch unter Bezugnahme auf Figur 1, sind die Verbindungsnähte 6 und 10 von dem gehäuseartigen Behältnis und dem Einsatz in der Höhe zueinander versetzt, gegebenenfalls können sie auch auf gleicher Höhe angeordnet sein.

Der Einsatz 7 kann eine Flüssigkeit aufweisen, insbesondere eine Flüssigkeit mit zwei nicht miteinander mischbaren Flüssigkeitskomponenten, wobei die Flüssigkeit weitere im wesentlichen formstabile Gegenstände wie Partikel, Spielzeuge oder dergleichen aufweisen kann. Die Gegenstände können eine Dichte aufweisen, die in etwa der Dichte der Flüssigkeit entspricht, beispielsweise etwas höher ist, so dass die Gegenstände durch leichte Bewegung des Behältnisses aufschwimmen und dann langsam absinken. Hierdurch können besonders reizvolle optische Effekte erzielt werden. Im Falle von zwei nicht miteinander mischbaren Flüssigkeitskomponenten schwimmen die jeweiligen formstabilen Gegenstände im Gleichgewichtszustand vorzugsweise auf der unteren - schwereren - Flüssigkeit, d. h. sind an der Phasengrenze von schwerer und leichter Flüssigkeit angeordnet.

Zur Herstellung des Behältnisses kann zunächst der Einsatz mit der Flüssigkeit und gegebenenfalls den weiteren Gegenständen befüllt werden, insbesondere teilweise befüllt werden. Hierzu kann gegebenenfalls auch die Oberschale auf ihre Oberseite aufgelegt werden, d.h. verkehrt zur Benutzungslage. Nach ausreichender Befüllung der jeweiligen Halbschale kann dann die andere Halbschale bündig und gratfrei aufgesetzt und die Halbschalen miteinander mediendicht verbunden werden, beispielsweise durch verkleben oder Verschweißen. Der hierdurch hergestellte Einsatz ist vorzugsweise bereits bezüglich der nachfolgenden Handhabungsvorgänge formstabil, insbesondere kann er bereits die für den Anwendungsfall erforderliche Stabilität aus sich heraus aufweisen, einschließlich der Festigkeit und Dichtigkeit der Verbindungsnaht 10. Der Einsatz kann dann in eine Halbschale des Behältnisses eingelegt werden, was wiederum Unter- oder Oberschale sein kann. Diese kann in einer Vakuumkammer angeordnet sein, wobei auch bereits das Einsetzen des Einsatzes in die Halbschale des Behältnisses im Vakuum erfolgen kann. Anschließend wird unter währendem Vakuum die zweite Halbschale des Behältnisses, beispielsweise die Oberschale, auf die Unterschale aufgesetzt, so dass der Einsatz vollflächig an der gesamten den Hohlraum definierenden Innenwandung von Ober- und Unterschale des Behältnisses anliegt, ohne dass ein Luftspalt verbleibt. Anschließend kann die Verbindungsnaht 6 erzeugt werden, beispielsweise durch Verschweißen oder Verkleben. Das derart hergestellte Behältnis wirkt optisch wie ein einteiliger Gegenstand, insbesondere wenn Einsatz und Behältnis abgestimmte Brechungsindizes aufweisen, beispielsweise aus dem gleichen Material bestehen.

Wie in den Figuren 5 und 6 dargestellt, können an dem Behältnis Befestigungsbereiche 11 vorgesehen, insbesondere einstückig angeformt sein, die vollständig außerhalb des Hohlraumes des Behältnisses vorgesehen sind, d. h. nicht mit dem Einsatz in Berührung kommen. Die Befestigungsbereiche 11 können gegebenenfalls jeweils Teilbereiche aufweisen, die der Ober- und/oder Unterschale des Behältnisses zuzuordnen sind. Die Befestigungsmittel können im einfachsten Fall als Durchtrittsöffnungen ausgebildet sein. Entsprechend kann ein Scharnier oder ein anderes Befestigungsmittel 12 vorgesehen sein, um den Toilettendeckel (Figur 6) an der Toilettenbrille (Figur 5) festzulegen, was auch für andere Behältnisse entsprechend gelten kann.

Gemäß Figur 1 sind an der Außenseite des Behältnisses, d. h. an Oberschale und/oder Unterschale, weitere Bereiche befestigt, insbesondere einstückig angeformt, die lediglich die Optik betreffen oder aber technische Funktionen haben können, beispielsweise bei einer Verwendung des Behältnisses als Seifenschale, wo der Bereich 13 als Ablagefläche für die Seife dienen kann. Entsprechend können Befestigungsmittel für weitere Einrichtungen ausgebildet sein, beispielsweise zur Anordnung eines Uhrwerkes oder dergleichen.

Ist in dem Einsatz mindestens ein Gegenstand angeordnet oder der Einsatz teilweise mit einer oder mehreren Flüssigkeiten befüllt, in welcher gegebenenfalls weitere Gegenstände angeordnet sein können, so kann der verbleibende Freiraum des Einsatzes mit Luft oder gegebenenfalls auch mit einem anderen Gas befüllt sein. Gegebenenfalls kann auch in dem Einsatz ein Unterdruck gegenüber dem Atmosphärendruck vorliegen.

Es versteht sich, dass gegebenenfalls in dem Behältnis auch mehrere Einsätze angeordnet sein können, beispielsweise mehrere Einsätze übereinander und/oder nebeneinander, wobei die zwei oder mehreren Einsätze den inneren Hohlraum des Behältnisses vollständig ausfüllen können. Es versteht sich, dass in dem Hohlraum des Behältnisses auch ein oder mehrere Einsätze vorgesehen sein können, wobei Teilbereiche des Hohlraumes nicht ausgefüllt sind, beispielsweise bei beabstandet voneinander angeordneten Einsätzen.

Es versteht sich ferner, dass sowohl das Behältnis als auch der Einsatz gegebenenfalls aus mehr als zwei Teilen zusammengesetzt sein können.

Gegebenenfalls können in dem Einsatz Beleuchtungsmittel wie LED-Beleuchtungen, Niedervoltleuchten, Leuchtdioden oder dergleichen vorgesehen sein.

Es versteht sich, dass das Behältnis auf vielfältigste Weise ausgebildet sein kann, beispielsweise als Toilettensitz, Toilettenbrille, Uhrgehäuse, Möbelstück, insbesondere Hocker oder Stuhl, wobei die Trittfläche, Sitzfläche oder Rückenlehne als derartiges Behältnis ausgebildet sein kann, als Handy, Telefon, Telefonhörer, Spielfigur, Küchen- und Haushaltsgerät, Spielzeug, Badartikel, Mülleimer, Büroartikel, Aschenbecher, Tablett, Bilderrahmen, Lampenschirm- oder Lampenfuß, Vase, Schüs - sel, Dose, Schlüsselanhänger oder dergleichen.

### Bezugszeichenliste

- 1: Behältnis
- 2: Unterschale
- 3: Oberschale
- 4,5: umlaufender Rand
- 6: Verbindungsnaht
- 7: Einsatz
- 8: Unterschale
- 9: Oberschale
- 10: Verbindungsnaht
- 11: Befestigungsbereich
- 12: Befestigungsbereich
- 13: Ablagefläche

## Patentansprüche

1. Behältnis, insbesondere in Form eines Gebrauchsgegenstandes, der zumindest teilweise oder vollständig aus einem zumindest teilweise lichtdurchlässigem oder transparentem Material besteht und einen geschlossenen Hohlraum zur Aufnahme eines Gegenstandes aufweist, **dadurch gekennzeichnet , dass** ein Einsatz (7) vorgesehen ist, der zumindest teilweise aus einem zumindest teilweise lichtdurchlässigem oder transparentem Material besteht, dass der Gegenstand in dem Einsatz (7) angeordnet ist und dass der Einsatz (7) ortsfest in dem Behältnis (1) festgelegt ist.

2. Behältnis nach Anspruch 1, **dadurch gekenn- zeichnet**, dass der Einsatz (7) vollständig aus transparentem Material besteht.

3. Behältnis nach Anspruch 1 oder 2, **dadurch ge- kennzeichnet**, dass der Einsatz (7) passgenau in den Hohlraum des Gegenstandes eingesetzt ist.

4. Behältnis nach einem der Ansprüche 1 bis 3, **dadurch gekennzeichnet, dass** der in dem Hohlraum angeordnete Einsatz (7) vollflächig und spielfrei an der den Hohlraum begrenzenden Innenwandung des Gegenstandes anliegt.

5. Behältnis nach einem der Ansprüche 1 bis 4, **dadurch gekennzeichnet , dass** der Einsatz (7) den Hohlraum vollständig ausfüllt.

6. Behältnis nach einem der Ansprüche 1 bis 5, **dadurch gekennzeichnet, dass** das Behältnis (1) aus einem bruchsicheren Material besteht und als starrer, bruchsicherer Körper ausgeführt ist.

7. Behältnis nach einem der Ansprüche 1 bis 6, **dadurch gekennzeichnet , dass** das Behältnis (1) aus einer Unterschale (2) und einer Oberschale (3) besteht, die unter Ausbildung einer Verbindungsnaht (6) miteinander verbunden sind.

8. Behältnis nach einem der Ansprüche 1 bis 7, **dadurch gekennzeichnet , dass** der Einsatz (7) aus bruchsicherem Material besteht und als starrer, bruchsicherer Körper ausgeführt ist.

9. Behältnis nach einem der Ansprüche 1 bis 8, **dadurch gekennzeichnet , dass** der Einsatz (7) aus einer Oberschale (9) und einer Unterschale (8) besteht, die durch eine Verbindungsnaht (10) miteinander verbunden sind.

10. Behältnis nach einem der Ansprüche 7 bis 9, **dadurch gekennzeichnet , dass** die Verbindungsnaht (6) von Oberschale (3) und Unterschale (2) des Behältnisses (1) einerseits und die Verbindungsnaht (10) von Oberschale (9) und Unterschale (B) des Einsatzes (7) andererseits nicht deckungsgleich zueinander angeordnet sind.

11. Behältnis nach einem der Ansprüche 1 bis 5, **dadurch gekennzeichnet , dass** der Einsatz (7) aus reißfester Folie oder einem elastisch deformierbaren Formkörper besteht.

12. Behältnis nach einem der Ansprüche 1 bis 11, **dadurch gekennzeichnet , dass** der Hohlraum des Behältnisses (1) und der Einsatz (7) ringförmig ausgeführt sind.

13. Behältnis nach einem der Ansprüche 1 bis 12, **dadurch gekennzeichnet, dass** der Einsatz (7) ein im bestimmungsgemäßen Gebrauch durch die Gewichtskraft des Benutzers belasteter Gegenstand wie beispielsweise ein Toilettendeckel, eine Personenwaage oder ein Tritthocker ist, und dass das Behältnis bei üblichem Gebrauch im Bereich des Hohlraums von dem jeweiligen Benutzer belastet wird.

14. Behältnis nach einem der Ansprüche 1 bis 13, **dadurch gekennzeichnet , dass** der Einsatz (7) teilweise oder vollständig mit einer Flüssigkeit gefüllt ist, insbesondere mit zwei miteinander nicht mischbaren Flüssigkeiten.

15. Behältnis nach einem der Ansprüche 1 bis 14, **dadurch gekennzeichnet , dass** das Behältnis (1) eine im wesentlichen gleichbleibende Wandstärke aufweist und dass der Hohlraum das Behältnis fast vollständig ausfüllt.

16. Behältnis nach einem der Ansprüche 1 bis 15, **dadurch gekennzeichnet , dass** außenseitig an dem Behältnis (1) außerhalb des Hohlraumes Befestigungselemente oder -bereiche (11, 12) zur Befestigung des Behältnisses an einem Halterungsort oder an einem anderen Gegenstand ausgestattet ist.
